# EUROPÄISCHE PATENTSCHRIFT

(11) **EP 0 278 120 B1**
(45) Veröffentlichungstag und Bekanntmachung des Hinweises auf die Patenterteilung: **19.12.1990**
(21) Anmeldenummer: 87202098.7
(22) Anmeldetag: 30.10.1987
(51) Int. Cl.: B65H 45/26, B26D 1/06, B41F 13/60

(54) **Zickzack-Falzapparat**
Zig-zag folding device
Plieuse en accordéon

(30) Priorität: 07.01.1987 DE 3700238; 30.04.1987 DE 3714483
(43) Veröffentlichungstag der Anmeldung: 17.08.1988
(73) Patentinhaber: Maschinenfabrik GOEBEL GmbH, D-64210 Darmstadt (DE)
(72) Erfinder: Thomas, Hermann, D-6100 Darmstadt (DE); Herd, Josef, D-6115 Münster (DE); Pfuhl, Reiner, D-6110 Dieburg (DE)

(56) Entgegenhaltungen:
- EP-A- 0 159 717
- FR-A- 2 258 338

## Beschreibung

Die vorgeschlagene Einrichtung bezieht sich auf einen Zickzack-Falzapparat, insbesondere auf das Durchtrennen einer einen solchen Zickzack-Falzapparat verlassenden zickzackförmig gefalzten endlosen Bahn mit einem zwischen die zickzackförmig aufeinanderliegenden Abschnitte der endlosen Bahn bewegbaren Trennelement.

Einrichtungen dieser Art sind beispielsweise aufgrund der DE-PS 30 13 865 oder der DE-OS 35 02 176 vorbekannt. In derartigen Einrichtungen wird eine endlose Bahn, die in bestimmten Abständen quer zu ihrer Laufrichtung mit Perforationen versehen ist, durch einen Zickzack-Falzapparat beliebiger Bauart entlang dieser Querperforationen derart abgeknickt, daß die zwischen den Knickstellen, d. h. den Perforationen liegenden Abschnitte der Bahn wechselweise aufeinanderzuliegen kommen. Dadurch entsteht ein sog. Zickzackstapel, der für andere Zwecke weiterverwendet werden kann. Beispielsweise kann die in einen zickzackförmigen Stapel abgelegte Bahn von diesem Stapel wieder abgezogen werden, um einer weiteren Druckeinrichtung zuzulaufen. Diese Druckeinrichtung kann beispielsweise aus einem Schnelldrucker bestehen, welcher aus einer Datenverarbeitungsanlage kommende alphanumerische Zeichen auf diese Bahn aufdruckt.

Im Zuge der zahlenmäßigen Zunahme von Datenverarbeitungsanlagen, insbesondere auch solcher von kleinerer Bauart, entstand das Bedürfnis, in Zickzack-Stapel abgelegte Formularbahnen in jedem beliebigen Laden kaufen zu können. Dies wiederum setzt voraus, daß die zu verkaufenden Stapel handlich genug sind, um im alltäglichen Gebrauch schnell und leicht transportiert werden zu können. Es entsteht daher der Wunsch nach kleineren Stapeln, beispielsweise von etwa 500 oder 1000 zickzackförmig aufeinandergelegten Abschnitten.

Wie aus den genannten Vorveröffentlichungen hervorgeht, hat man sich bereits bemüht, relativ kleine zickzackförmige Stapel von relativ großen Stapeln abzutrennen. Dies bedingt jedoch eine recht aufwendige Einrichtung, was dazu führt, daß die relativ kleinen Stapel recht teuer werden. Der Preis der kleinen Stapel läßt sich jedoch wesentlich senken, wenn die einzelnen Formularstapel in einem einzigen Arbeitsgang bereits während ihrer Herstellung (Anbringen von Perforationen in Laufrichtung der Bahn und quer zu ihrer Laufrichtung, Bedrucken der Bahn als sog. Endlosformular usw.) kleingehalten werden können.

Heute übliche Zickzackfalzapparate sind oftmals derart konstruiert, daß die in einen Stapel abzulegende zickzackförmig gefalzte Bahn den Falzapparat zunächst in einer Schuppe verläßt, welche erst nach ihrem Vorrücken zu Stapel umgeformt wird. Auf diese Weise kann zwischen den einzelnen aufeinanderzulegenden Abschnitten einer endlosen Bahn befindliche Luft, insbesondere bei höheren Laufgeschwindigkeiten der zu falzenden Bahn, abgeleitet und ermöglicht werden, daß sich die Abschnitte der Bahn in gewünschter Weise aufeinanderlegen. Zickzackfalzapparate, bei denen die abzulegende Bahn ohne Bildung einer Schuppe direkt in Zickzack-Stapel abgelegt werden, sind oftmals nur für geringere Laufge schwindigkeiten der zu verarbeitenden Bahn geeignet.

Es besteht daher die Aufgabe, eine Einrichtung vorzuschalgen, die es gestattet, kleine Stapel unmittelbar in einem einer Formulardruckmaschine nachgeschalteten und mit dieser zusammenwirkenden Zickzack-Falzapparat herzustellen, bei den die zu stapelnde Bahn diesen zunächst in Form einer Schuppe verläßt.

Darüberhinaus soll die Schuppe derart aufgestaut werden, daß ein Messer zum Abtrennen eines vorlaufenden Teiles von dem nachlaufenden Teil der Schuppe in die Schuppe eintreten kann.

Diese Aufgabe wird gelöst durch eine den Zickzack-Falzapparat verlassende Schuppe von gefalzten Abschnitten der Bahn, mindestens zwei die Schuppe fördernde und unterstützende, gestellfest drehbar gelagerte Bandsysteme, wobei das eine gegenüber dem anderen heb- und senkbar ist, eine nichtgeradlinige Bewegungsbahn der Schneide des Trennelementes, wobei mindestens ein Teil der Bewegungsbahn im wesentlichen tangential zwischen zwei aufeinanderliegenden Abschnitten der zickzackgefalzten Schuppe liegt und eine Leiteinrichtung für das Trennelement, welche um eine oberhalb der Schuppe maschinenfeste Achse quer zur Laufrichtung der Schuppe schwenkbar gelagert ist.

Mit Hilfe der vorgeschlagenen Lösung ist es nicht mehr erforderlich, zunächst relativ große Stapel zu bilden und diese in einem späteren Arbeitsgang in kleinere Stapel zu zerteilen. Vielmehr wird es ermöglicht, kleine Stapel ohne jedes weitere Zutun beim Verlassen des einer Formulardruckmaschine nachgeschalteten Falzappara tes im gleichen Arbeitsvorgang, in welchem das Formular hergestellt wird, bei hoher Laufgeschwindigkeit der Maschine zu erzielen. Insbesondere wird es ermöglicht, nicht nur einen Stapel oder einen späteren Stapel in kleinere Stapel zu zerteilen, sondern das Zerteilen schon dann vorzunehmen, wenn die Exemplare eines späteren Stapels noch zu einer Schuppe geformt relativ locker nebeneinanderliegen. Die Schuppe wird dabei an der gewünschten Stelle geteilt, so daß nach dem einen Ausführungsbeispiel Stapel mit einer genau abgezählten Anzahl von zickzackförmig übereinander- oder nebeneinanderliegenden Abschnitten entstehen. Nach dem zweiten Ausführungsbeispiel entstehen Stapel mit einer praktischen Bedürfnissen weitgehend genügend genauen Anzahl von Abschnitten. Üblicherweise ist diese Schuppe identisch mit derjenigen Schuppe, die den Zickzack-Falzapparat einer Formulardruckmaschine verläßt. Auf diese Weise können die Produktionskosten zur Herstellung auch kleinerer späterer zickzackförmiger Stapel auch dann wesentlich gesenkt werden, wenn bei der Herstellung der Formulare auf bereits vorhandene Falzapparate zurückgegriffen wird.

Weitere Merkmale und Vorteile ergeben sich aus den Unteransprüchen und der nachfolgenden Beschreibung dreier Ausführungsbeispiele, dessen Merkmale jede für sich oder zu mehreren in beliebiger Kombination zu weiteren Ausführungsformen verwirklicht sein können. Die Ausführungsbeispiele begrenzen den Grundgedanken der vorgeschlagenen Einrichtung in keiner Weise. In den Figuren sind im vorliegenden Zusammenhang nicht wesentliche Maschinenteile einer übersichtlicheren Darstellungsweise wegen nicht gezeichnet, da die nicht dargestellten Teile dem Fachmann hinreichend bekannt sind.
Fig. 1 zeigt das erste Ausführungsbeispiel.
Fig. 2 zeigt das zweite Ausführungsbeispiel.
Fig. 3 zeigt das dritte Ausführungsbeispiel, Ansicht entsprechend Pfeil III in Fig. 6 mit Darstellung des Weges der zu trennenden Schuppe.
Fig. 4 zeigt eine Ansicht eines Details von Fig. 3 in anderem Maßstab.
Fig. 5 zeigt Schnitt entlang Linie V-V in Fig. 6 mit Darstellung von Bandleitungssystemen.
Fig. 6 zeigt einen Schnitt in Richtung der Pfeile VI-VI.
Fig. 7 zeigt Detail bei VII.

Von einer vorgeschalteten Maschine, beispielsweise einer Formulardruckmaschine her kommend, tritt eine Bahn 1 aus Papier oder Kunststoff, welche aus einer oder mehreren Lagen bestehen kann, in einen Zickzack-Falzapparat 2 beliebiger Bauart ein. Ein solcher Zickzack-Falzapparat besteht beispielsweise aus Kanälen 3 und 4, welche durch exzentrisch angetriebene Kurbeln 5 und 6 in Richtung des Pfeiles 7 hin- und hergeschwenkt werden können. Zu diesem Zweck sind die einzelnen Teile des Falzapparates in einer Seitenwand 8 und einer hierzu parallel angeordneten weiteren Seitenwand eines entsprechenden Gestelles entsprechend drehbar oder schwenkbar aufgehängt.

Infolge des Hin- und Herschwenkens der Falzkanäle 3 und 4 knickt die Bahn 1 an den quer zu ihrer Laufrichtung in sie bereits eingearbeiteten Perforationen ab und bildet an diesen Perforationslinien Knickstellen 9 und 10. Die Knickstellen 9 und 10 werden ihrerseits von umlaufenden Falzspiralen 11 und 12 erfaßt und knikken dadurch noch deutlicher ab. Auf diese Weise entsteht eine Schuppe 13 durch zickzackförmiges Übereinanderlegen der zwischen den sog. Querperforationen befindlichen Abschnitte der Bahn 1. Dabei geraten die Einzelnen Abschnitte wechselweise aufeinander und liegen in der Schuppe auf- bzw. nebeneinander. Die Falzspiralen 11 und 12 sind an der Seitenwand 8 oder an Traversen, welche zwei parallel zueinanderstehende derartige Seitenwände verbinden, in entsprechender Weise derart gelagert, daß sie auf die Lage der Knickstellen 9 und 10 eingestellt werden können.

Nach dem Abknickvorgang gelangt die Schuppe auf Bänder 14, 15 und 16, welche ein erstes Bandleitungssystem darstellen. Jedes der Bänder 14, 15 und 16 kann in mehrere in Blickrichtung der Figur hintereinander angeordnete schmale Bänder unterteilt sein, wobei sich ein Zwischenraum zwischen jeweils zwei benachbarten, einander parallelen Bändern befindet.

Das Band oder die Bänder 14 sind um Leitwalzen 17 und 18 geschlungen. Das Band oder die Bänder 15 sind um die Leitwaize.18 und die Leitwalze 19 geschlungen. Dies ist insbesondere dann möglich, wenn die einzelnen schmalen Bänder 15 in diejenigen Bereiche kammartig hineinragen, die zwischen zwei einzelnen Bändern 14 frei sind. Das Band oder die Bänder 16 sind über die Leitwalze oder in Blickrichtung der Figur hintereinander angeordnete konzentrische Leitrollen 19 und 20 geschlungen. Auch die Bänder 16 ragen an den Leitrollen 19 zwischen die einzelnen Bänder 15.

Die Bänder 14,15 und 16 laufen mit derjenigen Geschwindigkeit um, die für das Abtransportieren der Schuppe 13 aus dem Zickzack-Falzapparat zu einer in der Figur nicht dargestellten Stapelstelle hin üblicherweise notwendig ist. Zwischen den einzelnen Abständen, die die verschiedenen, in Blickrichtung der Fig. 1 hintereinanderliegenden Bänder 16 untereinander einhalten, ist ein zweites Bandleitungssystem mit ebenfalls mehreren in Blickrichtung auf die Figur hintereinanderliegenden Bänder 21 vorgesehen. Die Bänder 21 laufen um Leitrollen 22, die zu der Leitwalze 20 oder einzelnen Abschnitten einer solchen Leitwalze 20 beispielsweise konzentrisch angeordnet sind. Die Bänder 21 laufen außerdem um Leitwalzen oder Leitrollen 23, die jeweils an einem Schwenkhebel 24 drehbar befestigt sind. Der oder die Schwenkhebel 24 kann/können beispielsweise mit Hilfe mindestens eines Druckmittelzylinders 25 um das Zentrum der Leitwalze 19 oder den in Blichrichtung konzentrisch hintereinander angeordneten Abschnitten dieser Leitwalze 19, die in diesem Fall die Form von Umlenkscheiben oder Umlenkrädem annehmen, verschwenkt werden. Das Band oder die Bänder 21 laufen mit wesentlich langsamerer Geschwindigkeit um als die Bänder 14, 15 und 16 des ersten Bandsystems. Das Band oder die Bänder 21 bilden ein zweites Bandsystem.

Wenn der Druckmittelzylinder 25 betätigt wird, gerät das obere Trum des zweiten Bandleitungssystems 21 über das obere Trum der Bänder 16 des ersten Bandleitungssystems, da die Leitrollen 23 entgegen der Richtung des Uhrzeigers mit Hilfe des Schwenkhebels 24 um das Zentrum der Leitwalze 19 verschwenkt werden. Auf diese Weise kann mindestens ein Teil der Schuppe 13 von dem langsamer umlaufenden zweiten Bandsystem unterstützt werden, bis der von dem langsamer umlaufenden zweiten Bandsystem unterstützte Teil der Schuppe durch die Weiterbewegung der Schuppe 13 in Richtung des Pfeiles 26 wieder auf die Bänder des schneller umlaufenden ersten Bandsystems gerät.

Zwischen den Zeitenwänden des Zickzack-Falzapparates sind Traversen 27 und 28 befestigt. Die Traversen 27 und 28 sind einander parallel, ihre geometrischen Achsen stehen senkrecht auf den Seitenwänden, beispielsweise auf der Seitenwand 8. Die Traversen 27 und 28 durchgreifen mindestens eine entlang der Traversen 27 und 28 verschiebbare Hilfsseitenwand 29. Es können mehrere dieser Hilfsseitenwände 29, beispielsweise zwei, aber auch jede beliebige andere Anzahl auf den Traversen 27 und 28 vorgesehen sein, wobei in der Re gel jeweils zwei dieser Hilfsseitenwände paarweise miteinander korrespondieren. Die Hilfsseitenwände sind jedoch einander analog, so daß im folgenden nur eine von ihnen näher beschrieben zu werden braucht.

In der Hilfsseitenwand 29 sind Wellen 30 und 31 drehbar befestigt, von denen mindestens eine angetrieben ist. Der zugehörige Antriebsmotor ist ebenfalls an der Hilfsseitenwand 29 befestigt. An der Welle 30 ist ein Kettenrad 32, an der Welle 31 ein Kettenrad 33 befestigt. Die Kettenräder 32 und 33 laufen in einer anderen Ebene um als diejenige der Hilfsseitenwand 29. Die Ebene, in der die Kettenräder 32 und 33 umlaufen, ist beispielsweise dem Beschauer der Figur näher als die Ebene der Hilfsseitenwand 29, die in Blickrichtung dahinter liegt und liegt zu dieser parallel. Die Kettenräder 32 und 33 werden von einer endlosen Kette 34 umspannt, wodurch ersichtlich wird, daß die Kette 34 und die Kettenräder 32 und 33 in einer gemeinsamen Ebene liegen. Außer den Kettenrädern 32 und 33 können bei Bedarf noch weitere Kettenräder für die Führung der Kette 34, beispielsweise das Kettenrad 35 an der Hilfsseitenwand 29 gehalten sein. Mindestens ein Glied der umlaufenden Kette 34 ist mit einem Zapfen 36 versehen, an welchem eine Klappe 37 schwenkbar befestigt ist. Die Klappe 37 wird somit durch die Kette 34 und den Zapfen 36 gehalten. Außerdem hat die Klappe 37 einen ersten Hebelarm 38 und einen zweiten Hebelarm 39. An dem zweiten Hebelarm 39 ist eine Kurvenrolle, ein Gleitstein o. dgl. 40 befestigt. Die Kurvenrolle 40 wirkt mit einer Kurve 41 zusammen, die mit der Hilfsseitenwand 29 fest sein kann. Beispielsweise ist eine sog. Nutkurve in die Hilfsseitenwand 29 eingearbeitet. Es ist aber auch jede andere Form einer feststehenden oder ihrerseits umlaufenden Kurvenscheibe möglich. Die Kurve 41 kann in sich geschlossen sein, wie in der Figur gestrichelt und unter Zuhilfenahme der strichpunktierten Linien dargestellt. Die Kurve 41 kann aber auch nicht in sich geschlossen sein, wie dies gestrichelt dargestellt ist. Für diesen Fall ist es vorteilhaft, daß die Kette 34 in Richtung des Uhrzeigersinnes umläuft, analog zu der Bewegung der Schuppe 13, daß die Kurve 41 etwa unterhalb der Welle 31 aufhört und etwa rechts unterhalb der Welle 30 mit einem Fangtrichter 42 versehen ist, um die Kurvenrolle 40 nach dem Durchlaufen des von dem Verlauf der Kurve 41 nicht gedeckten Abschnittes des Umlaufes der Kette 34 wieder einzufangen. Es wird somit ersichtlich, daß die Kette 34 einen durchaus anderen Weg während ihres Umlaufes einnehmen kann als der Verlauf der Kurve 41 ist. Dadurch, daß der Zapfen 36 auf der Kette befestigt, die Klappe 37 gegenüber dem Zapfen 36 beweglich gelagert, die Kurvenrolle 40 an dem zweiten Hebelarm 39 der Klappe 37 drehbar gelagert ist und die Kontur der Kurve 41 von dem Weg der Kette 34 verschieden ist, ergibt sich je nach Bedarf eine in weiten Grenzen wählbare Schwenkbewegung für die Klappe 37, wenn die Kette 34 mit Hilfe eines geeigneten Antriebes umläuft.

Analog zu den Traversen 27 und 28 ist eine weitere Traverse 43 zwischen den Seitenwänden des Gestelles der Einrichtung befestigt. Entlang der Traverse 43 kann mindestens eine Halterung 44 verschoben werden. Auch hier können mehrere Halterungen auf die Traverse 43 aufgeschoben werden, so daß vorzugsweise zwei dieser Halterungen zusammenwirken. Es können aber auch mehr als zwei Halterungen auf die Traverse 43 aufgeschoben worden sein. Auch diese Halterungen sind einander analog, so daß nur eine davon näher beschrieben zu werden braucht.

An der Halterung 44 ist ein Stachelband 45, ein sog. Traktor in bekannter Weise drehbar befestigt. Dieser Traktor kann auf bekannte Weise mit Hilfe eines z. B. an der Halterung 44 befestigten Antriebes in Richtung des Pfeiles 46 umlaufen. Die Stacheln des Traktors greifen in Perforationen ein, die in ein flexibles, aus Metall oder Kunststoff bestehendes Trennelement 48 eingearbeitet sind. Damit das Trennelement 48 sicher auf den Stacheln 47 gehalten wird, ist eine Abdeckung 49 vorgesehen, die verhindert, daß das Trennelement 48 während des Umlaufes des Stachelbandes 45 in Richtung des Pfeiles 46 nicht etwa aus den Perforationen des Trennelementes 48 herausspringt. Abdeckung 49 und Stachelband 45 ergeben zusammen eine um die Traverse 43 schwenkbare und damit einstellbare Leiteinrichtung, mit der das Trennelement 48 und insbesondere dessen Schneide auf eine bestimmte Bewegungsbahn gezwungen werden kann.

Während des Hin- und Herschwenkens der Falzkanäle 3 und 4 wird die Anzahl der Schwenkbewegungen durch einen nicht dargestellten Zähler erfaßt. Wenn dieser Zähler eine vorherbestimmte Zahl erreicht hat, wird die Kette 34 mit Hilfe ihres Antriebes derart in Bewegung gesetzt, daß der erste Hebelarm 38 der Klappe 37 am Zickzack-Falzapparat in einen bestimmten dreieckförmigen Zwickel (freien Raum) 50 der sich bildenden Schuppe hineinfällt. Auf diese Weise wird eine spätere Trennstelle der Schuppe - auf einen späteren Bogen genau - vorläufig markiert. Die im weiteren Verlauf der Einrichtung durch Abknicken gewonnenen Abschnitte der Bahn 1 legen sich nach Einfallen der Klappe 37 auf diese zunächst auf. Dadurch daß die Kette 34 weiter umläuft und die Klappe 37 aufgrund der Gestalt der Kurve 41 sich gegenüber der Schuppe bewegen kann und mit dieser mitläuft, entsteht ein weiterer dreieckförmiger kleiner freier Raum 51. Wenn die Schuppe 13 in Richtung des Pfeiles 26 weit genug gewandert ist, kann das flexible und biegsame Trennelement 48 durch Umlauf des Stachelbandes 45 in den freien Raum 51 zunächst tangential zu der Klappe 37 bzw. ihrem ersten Hebelarm 38 eingeschoben werden. Das Trennelement 48 knickt bei weiterem Eintritt in den Raum 51 um und verfolgt eine nichtgeradlinige Bahn, was insbesondere für die am in der Figur rechten Ende des Trennelementes 48 befindliche Schneide 52 des Trennelementes 48 und deren Bewegungsbahn gilt. Wenn das Trennelement 48 aufgrund des Umlaufes des Stachelbandes 45 weit genug in den freien Raum 51 eingedrungen ist, trifft seine Schneide 52 diejenigen brückenartigen Stellen, an welchen zwei Abschnitte der Bahn aufgrund der Tatsache, daß sie nur durch eine Querperforation voneinander getrennt und an verbleibenden Stegen gegeneinander abgeknickt sind, auf die noch verbliebenen Stege. Bei noch weiterem Umlauf des Stachelbandes 45 werden die an der Knickstelle zwischen den Querperforationen noch verbliebenen Stege der Bahn 1 mit Hilfe des Trennelementes durchtrennt. Da die Halterung 44 beispielsweise um die Traverse 43 geschwenkt, das Trennelement 48 flexibel ist und sich biegen kann, kann das Trennelement 48 dem Lauf der Schuppe 13 für eine gewisse Zeit folgen und sich zumindest auf einem Teil seiner Länge tangential zwischen zwei durch die Knickstellen 9 und 10 gebildete Abschnitte der Bahn 1 einschieben. Dadurch wird die Bewegungsbahn 55 der Schneide 52 des Trennelementes 48 nichtgeradlinig. Wenn die Schneide 52 des Trennelementes 48 etwa die Senkrechte 53 erreicht hat, wird der Druckmittelzylinder 25 aktiviert, so daß das langsamer umlaufende zweite Bandsystem 21 zumindest einen Teil der Schuppe 13 hochhebt, d. h. von unten unterstützt. Auf diese Weise wird die Schuppe 13 mit Hilfe des Trennelementes 48 und des zweiten Bandsystems gestaut. Dadurch, daß der in der Figur linke Teil 54 der Schuppe 13 trotz Aktivierung des Druckmittelzylinders 25 auf den schneller umlaufenden Bändern des ersten Bandsystems aufliegt (Band 16), wird der Teil 54 relativ schnell in der Figur nach links, d. h. zu einer Ablage hin befördert. Auf diese Weise werden Teile der Schuppe 13 voneinander getrennt, so daß es ermöglicht wird, nacheinander mehrere abgetrennt Teilschuppen zu der Ablage zu befördern. Die Teilschuppen erreichen die Ablage in einem zeitlichen Intervall, welches so groß ist, daß die einzelnen Teilschuppen voneinander getrennt abgelegt werden können.

Dadurch, daß die Kurve 41 in ihrem strichpunktiert dargestellten Bereich unterbrochen werden kann, d. h. lediglich aus dem gestrichelt dargestelltem Bereich bestehen kann, wird die Kurvenrolle 40 in diesem Bereich nicht gezwungen, der Kurve 41 zu folgen. Auf diese Weise ergibt sich ein sehr großer Schwenkwinkel für die Klappe 37, so daß es der Klappe 37 ermöglicht wird, der Schuppe 13 weitgehend zu folgen und in jeder Stellung des Verfolgungsweges den freien Raum 51 für das Eintauchen des Trennelementes 48 genügend offenzuhalten. Wenn die Kurvenrolle 40 bei dem weiteren Umlauf der Kette 34 in den Fangtrichter 42 eintritt, um danach der Kurve 41 wieder zu folgen, dann wird die Klappe 37 in eine Bereitschaftsstellung gebracht, aus der heraus sie erneut dann, wenn der mit den Schwenkkanälen 3 und 4 zusammen wirkende Zähler dies signalisiert, wieder in den Zwikkel 50 einfallen kann (mit ausgezogenen Strichen dargestellte Position der Klappe 37).

Neben den in der Figur dargestellten Möglichkeiten sind auch andere Ausführungsformen denkbar, beispielsweise kann die Klappe 37 auch an einem drehbaren Revolver schwenkbar befestigt sein. Daneben ist es ebenfalls möglich, daß das Trennelement 48 nicht etwa mit Hilfe des Stachelbandes 45 bewegt werden kann, sondern an einem entfernt liegenden Drehpunkt mit Hilfe eines Hebelarmes aufgehängt ist, so daß die Schneide eines solchen Trennelementes auf einer beispielsweise kreisförmigen Bahn bewegt werden kann. Eine entsprechende Steuerung für die Bandsysteme, deren Umlaufgeschwindigkeit, Heben und Senken des zweiten Bandsystems, Anhalten, Umlauf und Geschwindigkeit der Kette 34, des Stachelbandes oder der Stachelbänder 45 und/oder Zählung der Knickstellen der Bahn 1 oder Ausschläge der Schwenkbewegung der Falzkanäle 3 und 4 ergänzt die vorgeschlagene Einrichtung.

Die zum Abführen der den Zickzack-Falzapparat verlassenden Schuppe von gefalzten späteren Exemplaren benötigten Bandleitungen, Bandführungen oder Bandsysteme können in ihren Details auch in von dem beschriebenen Ausführungsbeispiel abweichenden Ausführungsformen realisiert werden.

In die Abbildung des Ausführungsbeispiels nach Fig. 2 wurden die Bezugsziffern des Ausführungsbeispiels nach Fig. 1 übernommen, sofern sich diese Bezugsziffern mit dem Gegenstand des zweiten Ausführungsbeispiels decken. Das Band 14 der ersten Bandleitungssystems wird bei dem Ausführungsbeispiel nach Fig. 2 zusätzlich um eine Leitwalze 60 geführt. Das Band 15 oder die Bänder der Bandgruppe 15 umschlingen die Leitwalzen 61 bis 64. Somit besteht das erste Bandleitungssystem des Ausführungsbeispiels nach Fig. 2 nur aus den Bändern 14 und 15.

Der Drehpunkt, um den herum der Schwenkhebel 24 zusammen mit der Leitwalze 23 durch Betätigung des Druckmittelzylinders 25 geschwenkt werden kann, wird in dem Ausführungsbeispiel nach Fig. 2 durch einen Zapfen 65 realisiert, wobei dieser Zapfen 65 in einem Schlitten, Wagen o. dgl. 66 befestigt ist. Der Wagen 66 kann durch einen Antrieb entlang einer Führung 67 bei Bedarf verschoben werden. Die Führung 67 ist in der Seitenwand 8 oder einem Teil dieser Seitenwand befestigt. Die Führung 67 ist vorzugsweise parallel zu dem oberen Trum des Bandes oder der Bänder 15 angeordnet. Durch einen entsprechenden Antrieb, wie z. B. eine durch einen Motor drehbare, parallel zu der Führung 67 gelagerte Spindel oder ein analoges Zugmittelgetriebe kann der Schlitten oder Wagen 66 entlang der Führung 67 mit wählbarer Geschwindigkeit verschoben werden.

Das Band oder die Bänder 21 des zweiten Bandleitungssystems sind bei dem Ausführungsbeispiel nach Fig. 2 um Leitwalzen oder in Blickrichtung hintereinander konzentrisch angeordnete Leitrollen 68 und 69 geführt. Die Leitwalze oder Leitrollen 68 sind im Maschinengestell, d. h. beispielsweise der Seitenwand 8 ortsfest und drehbar gelagert. Die Leitwalze oder die Leitrollen 69 können entweder ebenfalls ortsfest und schwenkbar im Maschinengestell gelagert sein oder aber, wie im Ausführungsbeispiel dargestellt, in einer Halterung 70, die mit Hilfe eines Druckmittelzylinders 71 in Richtung des Pfeiles 72 verschoben werden kann. In dem Schlitten oder Wagen 66 ist eine zusätzliche Leitwalze 73 gelagert, die zumindest teilweise von dem Band oder den Bändern 21 umschlungen wird. Wie im ersten Ausführungsbeispiel sind die Geschwindigkeiten, mit denen die Bänder des ersten Bandleitungssystems umlaufen, voneinander verschieden. Vorzugsweise laufen die Bänder 21 des zweiten Bandleitungssystems langsamer um als die Bänder 14 und 15 des ersten Bandleitungssystems. Es ist jedoch auch ein umgekehrtes Verhältnis der Geschwindigkeiten möglich.

Mit Hilfe der Druckmittelzylinder 71 und 25 kann mindestens ein Teil des Weges, welchen das Band oder die Bänder 21 während ihres Umlaufes einhalten, bei Bedarf so weit gehoben werden, daß das nunmehr ganz oben liegende Trum des Bandes oder der Bänder 21 über das obere Trum des Bandes oder der Bänder 15 zu liegen kommt. Dabei können die Bänder 21 durch Lücken hindurchgeschoben werden, welche die Bänder 15 untereinander einhalten. Dadurch, daß der Schlitten oder Wagen 66 entlang der Führung 67 verschoben werden kann, beispielsweise in Fig. 2 nach links, wird das ganz oben liegende Trum der Bänder 21 so lange vergrößert, als der Schlitten 66 nach links wandert. Auf diese Weise wird es ermöglicht, einen je nach Bedarf mehr oder weniger großen Abschnitt der Schuppe 13 durch das langsamer umlaufende zweite Bandsystem, welches die Bänder 21 enthält, zu unterstützen. Auf diese Weise kann die Schuppe 13 zumindest an einem Teil ihres durch den Pfeil 26 angedeuteten Weges aufgestaut und/oder zum Teil auch aufgerichtet werden.Damit wiederum wird es dem Trennelement 48 er möglicht, leichter zwischen zwei durch Knickstellen 9 und 10 gebildete Abschnitte der quer zu ihrer Laufrichtung mit Perforationen versehenen, abzulegenden und zickzackförmig gefalzten Bahn oder aber der entsprechenden Abschnitte der Schuppe 13 einzutauchen.

Da das Trennelement 48 flexibel oder biegsam ist, andererseits an seinen Rändern wie ein endloses Formular mit Transportlochungen versehen ist, kann es auch mit Hilfe von Stacheln 47, die auf einer Walze 74 angeordnet sind, mehr oder weniger aufgewickelt werden. Das rückwärtige Ende des Trennelementes 48 ist dabei an der Walze 74 befestigt. Die Walze 74 läßt sich mit Hilfe beispielsweise eines Schrittmotors und einer entsprechenden Steuerung in gewünschter Weise drehen, so daß das Trennelement 48 durch diese Wickeleinrichtung aus die Walze 74 auf- oder von dieser Walze 74 abgewickelt werden kann.

Die Walze 74 und ihr Antrieb sind in einer Halterung 75 in zweckmäßiger Weise befestigt. Die Halterung 75 ist ihrerseits mit Hilfe von Zapfen 76 in einer fenster- oder türartigen Halteeinrichtung 77 schwenkbar gelagert. Die Halterung 75 kann um den Zapfen 76 mit Hilfe eines Druckmittelzylinders 78 und einer entsprechenden Steuerung für diesen Druckmittelzylinder verschwenkt werden.

Die Halteeinrichtung 77 kann mit Hilfe von im Maschinengestell befestigten Scharniergelenken 79 und 80 in Richtung des Pfeiles 81 um eine im wesentlichen Senkrechte oder in einem spitzen Winkel 82 zu der Senkrechten stehende Achse 83 geschwenkt werden.

Um das Trennelement 48 auf bestimmte Bewegungsbahnen, wie z. B. 84 oder 85 zu leiten, ist der erste kanalartige Teil 86 einer Leiteinrichtung 87 an der Halterung 75 befestigt. Dieser kanalartige Teil hat beispielsweise einen in Fig. 2 linken und einen rechten Deckel, die das Trennelement 48 derart umgeben, daß es zwischen beiden Deckeln hindurchlaufen kann. Der zweite Teil der Leiteinrichtung enthält eine Klappe 88, die mit Hilfe eines Druckmittelzylinders 89 um einen Punkt 90 verschwenkt werden kann. Durch entsprechende Steuerung der Druckmittelzylinder 78 und 89 kann die Bewegungsbahn des Trennelementes 48 innerhalb weiter Grenzen je nach Wunsch beliebig eingestellt und vorgewählt werden. Auf diese Weise wird sichergestellt, daß das Trennelement zwischen einzelne Abschnitte der Schuppe 13, d. h. der zickzackförmig gefalzten Bahn 1 auch im wesentlichen tangential eintreten und dem Lauf der Schuppe 13 in Richtung des Pfeiles 26 auch dann zu folgen vermag, wenn das Trennelement 48 weitgehend von der Walze 74 abgewickelt ist, dadurch zwischen die Abschnitte der Schuppe 13 tief eingetaucht ist und im wesentlichen tangential zwischen zwei Abschnitten der in den quer verlaufenden Perforationen abgeknickten Bahn 1 steckt. Dadurch, daß das Trennelement 48 flexibel ist, wird dieser Vorzug noch verstärkt. Da das Trennelement 48 flexibel ist und auf- u. abgewickelt werden kann, der kanalartige Teil 86 der Leiteinrichtung vorzugsweise gerade ist, das weitgehend von der Walze 74 abgewickelte Trennelement 48 wegen seiner Flexibilität etwa dort, wo es im abgewickelten Zustand in die Schuppe 13 eintaucht, abknicken kann und dem Lauf der Schuppe 13 in Richtung des Pfeiles 26 für eine bestimmte Wegstrecke zu folgen vermag und dabei außerdem um den Zapfen 76 verschwenkt wird, ergibt sich insgesamt eine nichtgeradlinige Bewegungsbahn für das Trennelement 48 und insbesondere seine Schneide 52.

Da das Trennelement 48 mit seinem hinteren Ende an der Walze 74 befestigt ist, kann es wieder aus der Schuppe 13 herausgezogen werden, wenn derjenige Teil der Schuppe, in welchem das Trennelement 48 eingeschoben wurde, den durch die Bewegungsbahnen 84 und 85 angedeuteten Bereich im Zuge der Wanderung der Schuppe 13 in Richtung des Pfeiles 26 durchlaufen hat. Dies gilt insbesondere für denjenigen Fall, in welchem die Schneide des Trennelementes 48 derart tief zwischen die einzelnen Abschnitte der Schuppe eingetaucht war, daß es diese Abschnitte hat voneinander trennen können, so daß ein in Richtung des Pfeiles 26 vorlaufender Abschnitt der Schuppe 13 und ein nachfolgender Abschnitt der Schuppe entstanden ist.

Eine türartige schwenkbare Halteeinrichtung 77 ist vorteilhaft, um den Zugang zu den Falzspiralen 11 und 12 bei Bedarf zu erleichtern. Die Halteeinrichtung für die Walze 74 und das Trennelement 48 kann aber auch in anderer,dem Fachmann bekannter Weise verwirklicht werden, sofern dies vorteilhaft erscheint. Daneben können auch der Wagen oder Schlitten 66 und der Weg der Bänder 21 im Rahmen fachlichen Könnens anders ausgestaltet sein als dies im Ausführungsbeispiel beschrieben ist. Anstelle einer einzigen Halterung 75 können auch mehrere dieser Halterungen, beispielsweise zwei einander parallele an der Halteeinrichtung 77 in zweckentsprechender Weise bei Bedarf befestigt sein. Eine entsprechende Steuerung für alle bewegbaren Teile ergänzt die Einrichtung, ebenso entsprechende Antreibe. Anstelle eines mit dem hin-und herschwenkenden Kanal verbundenen Zählers können auch andere Markierungen benutzt werden, um den Ort bzw. Zeitpunkt für das Eintauchen des Trennelementes in die vorbeilaufende Schuppe zu markieren. Beispielsweise können auch farbige Markierungen verwendet werden, wie z. B. auf die Schuppe oder die Knickstellen aufgebrachte farbige Streifen. Anstelle einer schwenkbaren Befestigung für die das Trennelement unterstützende Halterung kann auch eine andere Befestigung vorgesehen werden, sofern damit ermöglicht wird, diejenige Stelle, an der das Trennelement in die zu zerteilende Schuppe eintaucht, je nach Wahl einzustellen. Beispielsweise ist dies auch durch eine entsprechende geradlinige Führung möglich.

Bei dem Ausführungsbeispiel nach den Figuren 3 bis 7 besteht das erste Bandleitungssystem aus den Bändern oder Bandgruppen 91, 92 und 93. In Blickrichtung der Fig. 3 können jeweils mehrere Bandleitungen hintereinander angeordnet sein, beispielsweise die Bandleitungen 93 a, 93 b, 93 c, 93 d und 93 e. Diese Bandleitungen laufen mit einer Geschwindigkeit um die sie führenden Walzen 94 bis 98, die der Wanderungsgeschwindigkeit der zickzackgefalzten Schuppe 99 entspricht. Die Walzen 94 bis 98 können entweder direkt in dem Gestell 100 der Einrichtung gelagert sein oder aber indirekt durch Zwischenschaltung eines Gleitsteines 101, wie bei Walze 95 angedeutet. Die Lagerung unter Zwischenschaltung eines Gleitsteines hat den Vorteil, daß das jeweilige Band gespannt werden kann. Zum Spannen der Bänder kann es aber auch vorteilhaft sein, zumindest eine der Walzen,beispielsweise Walze 96, in einem Paar von Schwenkhebeln 102 zu lagern und den oder die Schwenkhebel 102 mit Hilfe einer Schraube 103 um einen Punkte 104 des Maschinengestelles 100 zu verschwenken, wobei sich die Schraube oder die Schrauben 103 mit Hilfe eines Lagers 105 an dem Maschinengestell 100 abstützt bzw. abstützen.

Das zweite Bandleitungssystem enthält umlaufende Bänder 106 a, 106 b, 106 c und 106 d. Alle Bänder 106 umschlingen Leitwalzen oder Leitrollen 107 bis 111. Die Walzen 107,110 und 111 sind in dem Maschinengestell gelagert, wobei eine davon, beispielsweise Walze 111, derart gelagert ist, daß die Bänder 106 nachgespannt werden können. Beispielsweise ist hierfür mindestens eine Feder 112 vorgesehen, die sich an einer Traverse 113 des Maschinengestelles 100 abstützt.

Beispielsweise ist die Walze 108 zu einzelnen Rollen 108a bis 108d aufgelöst. Jede dieser Rollen ist mit Hilfe zugehöriger Schwenkhebel 114 auf einer Achse 115 befestigt. Die Achse 115 ist ihrerseits in Hilfsseitenwänden 116 und 117 drehbar gelagert. Ein Druckmittelzylinder 118 ist bei 119 mit einem der Schwenkhebel und bei 120 mit der jeweiligen Hilfsseitenwand derart verbunden, daß der jeweilige Schwenkhebel 114 und damit die Rollen 108 verschwenkt werden können, wenn in den Druckmittelzylinder 118 in entsprechender Weise Druckmittel eingeführt wird. Die Leitwalze 109 ist in den Hilfsseitenwänden 116 und 117 gelagert. Die entsprechenden Lagerungen für die Leitwalze 109 sind mit 121 und 122 bezeichnet. Diese Lagerungen können auch entfallen, wenn die Leitwalze 109 stillstehen soll und damit nicht mehr eine Leitwalze, sondern eine Leitstange für die Bänder 106 des zweiten Bandleitungssystems wird. Die Hilfsseitenwand 116 ist auf einer Führung 123 und die Hilfsseitenwand ist vorzugsweise eine Rundführung, die Führung 124 vorzugsweise eine Flachführung. Beide Führungen sind einander parallel und erstrecken sich, wie Fig. 5 erkennen läßt, im wesentlichen parallel zu dem oberen Trum der Bandgruppe 93 des ersten Bandleitungssystems, d. h. im wesentlichen parallel zu einem Teil desjenigen Weges, den die Schuppe 99 der zickzackgefalzten Bahn während des Ablagevorganges durchläuft. Die Führung 123 ist mit dem Seitenrahmen 100 a und die Führung 124 mit dem Seitenrahmen 100 b des Maschinengestelles 100 verbunden.

Die Hilfsseitenwand 116 ist mit einer Kette 125 an den Anlenkpunkten 126 und 127 fest verbunden. Die Kette 125 ist mit Hilfe von Kettenrädern 128 und 129 in dem Seitenrahmen 100 a des Maschinengestelles 100 zweckentsprechend gelagert. Mindestens eines der Kettenräder kann mit Hilfe eines entsprechenden Motors 130 beispielsweise mit Hilfe eines digitalgesteuerten Schrittmotors auf gewünschte Weise angetrieben werden. Entsprechend dem Antrieb, d. h. der Wirkungsweise des Motors 130 kann die Kette 125 in Richtung des Pfeiles 131 verschoben werden. Diese Verschiebung hat eine entsprechende Verschiebung der Hilfsseitenwände 116 und 117 und aller auf diesen befestigten Maschinenteile zur Folge, da sich die Hilfsseitenwände 116 und 117 schlittenartig entlang der Führungen 123 und 124 verschieben. Wenn während der Verschiebbewegung noch zusätzlich Druckmittel in geeigneter Weise in den Druckmittelzylinder 118 eingeführt wird, dann können die Leitrollen 108 beispielsweise um die Mitte der Achse 115 entgegen der Uhrzeigerrichtung verschwenkt werden. Eine solche Schwenkung hat zur Folge, daß die in Fig. 5 oberen Trume der Bänder 106 zwischen den oberen Trumen der Bänder der Bandgruppe 93 hindurchtreten und damit die auf den Bändern 93 liegende Schuppe 99 heben. Da die Leitwalze 110 in Fig. 1 wesentlich tiefer liegt als die Leitwalze 107, vermindert sich der Betrag, um den die Schuppe 99 über das obere Trum der Bandgruppe 93 gehoben wurden dann, wenn der Motor 130 in Bewegung gesetzt wird und die schlittenartigen Hilfsseitenwände 116 und 117 in Fig. 5 von rechts nach links wandern. Wenn der Motor 130 mit einer solchen Geschwindigkeit angetrieben wird, die der Wanderungsgeschwindigkeit der abzulegenden, zickzackgefalzten Schuppe 99 entspricht und wenn die Bänder 106 des zweiten Bandleitungssystems wesentlich langsamer umlaufen als die Bandgruppe 93 des ersten Bandleitungssystems, dann wird die abzulegende Schuppe derart aufgestaut, daß sich günstige Bedingungen für das Eintreten einer Trenneinrichtung in die zickzackförmig gefalzte und abzulegende Bahn ergeben. Dabei wandert diejenige Stelle, an der die Schuppe aufgestaut wird, in gleicher Richtung wie diese Schuppe zu ihrer endgültigen Ablagestelle geführt wird.

An dem ersten Rahmen 100 a ist eine Geradführung 132 befestigt. Auch diese Geradführung 132 verläuft parallel zu dem Wanderungsweg der Schuppe 99 und damit im wesentlichen parallel zu dem oberen Trum der Bandgruppe 93 des ersten Bandleitungssystems, wie Fig. 3 erkennen läßt. Die Geradführung 132 ist vorzugsweise eine Flachführung, auf welcher sich an einer Halteeinrichtung 133 befestigte Rollen 134 und 135 abstützen können. Eine weitere exzentrisch gelagerte Rolle 136 liegt gegen die andere Seite, d. h. die untere Seite der Geradführung 132 an. Mit Hilfe der exzentrischen Lagerung kann etwa vorhandenes, zwischen der Halteeinrichtung 133 und der Geradführung 132 befindliches Spiel herausgestellt werden. Die Halteeinrichtung 133 besteht im wesentlichen aus zwei einander parallelen Seitenwänden 133 a und 133 b. Dabei stützt sich die Seitenwand 133 a auf die Geradführung 132 und die Seitenwand 133 b auf eine der Geradführung 132 parallel angeordnete und an dem Seitenrahmen 100 b befestigte analoge Führung 137. Die Führung 137 kann vorzugsweise eine Schienenführung sein und mit einem entsprechenden Ergänzungsteil 138, welches an der Seitenwand 133 b der Halteeinrichtung 133 befestigt ist, zusammenwirken. Die Führung 137 und das Ergänzungsteil 138 können beispielsweise Teile einer sog. Star-Schienenführung der Deutschen Star Kugelhalter GmbH, D-8720 Schweinfurt, sein. Auf diese Weise wird gewährleistet, daß die Halteeinrichtung 133 möglichst spielfrei einem Weg zu folgen vermag, welcher demjenigen der Schuppe 99 zumindest auf einem Teil des Wanderungsweges der Schuppe 99 parallel ist. Um eine dementsprechende Bewegung der Halteeinrichtung 133 entlang der Führung 132 und 137 zu ermöglichen, sind die Seitenwände 133 a und 133 b mit je einer Kette 139 verbunden. Die Ketten 139 sind mit Hilfe von Kettenrädern 140, 141 und 142 in dem Maschinengestell gelagert. Mindestens eines der Kettenräder je Kette, beispielsweise das Kettenrad 142, kann verschiebbar gelagert sein, um die Ketten 139 spannen zu können. Außerdem kann mindestens eines der beteiligten Kettenräder beispielsweise durch einen Schrittmotor 143 angetrieben werden. Wenn der Motor 143 in entsprechender Weise angetrieben wird, dann vermag die Halteeinrichtung 133 der abzulegenden Schuppe 99 zu folgen.

Jede der Seitenwände 133 a und 133 b ist mit Langlöchern 144 und 145 versehen. Durch diese Langlöcher greifen Schrauben 146 und 147 hindurch, um auf diese Weise die Seitenwände 148 und 149 der Halterung 150 für das Trennelement derart zu unterstützen, daß die Halterung 150 gegen die Seitenwände 133 a und 133 b in ihrer Höhe eingestellt werden kann. Eine Einstellung der Halterung 150 gegenüber der Halteeinrichtung 133 wird durch eine Einstellschraube 151 ermöglicht, wobei sich die Einstellschraube 151 einerseits an den Seitenwänden 148/149 und andererseits an einer Travers 152, welche die Seitenwände 133 a und 133 b miteinander verbindet, abstützt. Anstelle einer einzigen Einstellschraube 151 können auch mehrere derartige Einstellschrauben vorgesehen sein. Die Seitenwände 148 und 149 sind mit Hilfe einer Rundtravers 153 miteinander verbunden. Auf diese Rundtravers 153 sind weitere Hilfsseitenwände 154 und 155 aufgeschoben. Die Hilfsseitenwände 154 und 155 sind untereinander durch Führungen 156 und 157 verbunden. Entlang dieser Führungen 156 und 157 können Seitenwände 158 und 159 verschoben und an beliebiger Stelle bei Bedarf gegenüber den Führungen 156 und 157 festgestellt werden. An den Seitenwänden 158 und 159 sind Traktoren 160 und 161 o. dgl. befestigt. Diese Traktoren haben Stachelbänder, deren Stacheln in Transportlochungen eingreifen können, welche in die Randbereiche des Trennelementes 162 eingearbeitet sind. Die Traktoren können durch geeignete Motoren in gewünschter Weise angetrieben werden und damit das Trennelement in Richtung des Pfeiles 163 bewegen. Die Seitenwände 148 und 149 der Halterung 150 können um dem Mittelpunkt der Rundtraverse 153 mit Hilfe mindestens eines Druckmittelzylinders 164 bei Bedarf verschwenkt werden. Darüber hinaus enthält die Halterung 150 Führungen 165 bis 168, mit deren Hilfe dem Trennelement 162 eine gewünschte Laufrichtung aufgezwungen wird.

An dem in Fig. 4 rechten Ende der Halterung 150 ist mit Hilfe eines Gelenkes 169 eine Greifeinrichtung, bestehend aus Obergreifer 170 und Untergreifer 171, schwenkbar befestigt. Ein Druckmittelzylinder 172 ist an der Halterung 150 durch Gelenk 173 einerseits und durch Gelenk 174 mit einer Halteplatte 175 für die Ober- und Untergreifer 170 und 171 verbunden. Mit Hilfe eines Exzenters 176 und einer mit diesem verbundenen motorischen Verstellvorrichtung kann der Untergreifer 171 dem Obergreifer 170 bei Bedarf genähert oder von diesem entfernt werden. Ober- und Untergreifer können mindestens eine Abknickstelle der zickzackförmig gefalzten Bahn ergreifen, d. h. eine Lage der Schuppe 99 bei Bedarf festhalten, so daß dem Eindringen des Trennelementes 162 in die Schuppe 99 Widerstand entgegengesetzt wird. Auf diese Weise kann das Trennelement 162 die Schuppe 99 wirksamer durchtrennen,als wenn das durch die Greifer 170 und 171 gebildete Widerlager fehlen sollte.

Da die Halterung 150 um die wie ein Scharnier wirkende Rundtraverse 153 mit Hilfe des oder der Druckmittelzylinder 164 nach Art eines Fensters verschwenkt werden kann und ferner die eine Leiteinrichtung darstellenden Führungen 165 bis 168 für das Trennelement 162 an der Halterung 150 befestigt sind und diese Halterung darüber hinaus durch die Einstellschrauben 151 in seiner Höhe eingestellt werden kann, alle diese Einrichtungen auf der schlittenartigen Halteeinrichtung 133 befestigt sind und die Halteeinrichtung mit Hilfe der Ketten 139 entlang der Führungen 132 und 137 verschoben werden kann, ergeben sich günstige Vorbedingungen dafür, daß das Trennelement 162 auf Wunsch zwischen zwei zickzackförmige Lagen der Schuppe im wesentlichen tangential zu diesen eintreten und über einen Teil des Weges der Schuppe 99 mit dieser zusammen wandern kann. Während dieser ge meinsamen Wanderung kann die Schuppe an einer gewünschten Stelle mit Hilfe des Trennelementes derart getrennt werden, daß sich eine beliebig oder nahezu beliebig wählbare Anzahl von zickzackförmig aufeinandergelegten Abschnitten der gefalzten Bahn an gewünschter Stelle derart trennen lassen, daß sich im weiteren Verlauf des Vorganges der Ablage der Schuppe Stapel mit einer gewünschten Anzahl von aufeinanderliegenden Abschnitten, d. h. von Lagen der zickzackförmig gefalzten Bahn und damit Stapel gewünschter Höhe und gewünschter Blattzahl ergeben. Dabei sind die Geschwindigkeiten des ersten und zweiten Bandleitungssystems auch bei diesem Ausführungsbeispiel voneinander verschieden, so daß die Schuppe 99 derart aufgestaut werden kann, daß das aus einem flexiblen Material bestehende Trennelement sicher und problemlos an gewünschter Stelle zwischen zwei Lagen der Schuppe eintreten, mit dieser zusammen einen gewissen Weg wandern und die Schuppe während dieser Wanderung durchtrennen kann. Dadurch, daß das Trennelement und damit die Bewegungsbahn dieses Trennelementes weitgehend eingestellt werden kann, eröffnen sich weitreichende Möglichkeiten, um auch Materialien verschiedenster Art, wie beispielsweise dicke oder dünne Papiere, Kunststoffolien o. dgl. zu verarbeiten. Dadurch, daß alle zusammenwirkenden Teile untereinander möglichst spielfrei verbunden sind, wird gewährleistet, daß alle für das Durchtrennen der abzulegenden Schuppe notwendigen Arbeitsvorgänge auch mit der notwendigen Präzision durchgeführt werden können. Eine entsprechende Steuereinrichtung für die verschiedensten Motoren und Druckmittelzylinder ergänzt die beschriebene Einrichtung und stellt sicher, daß alle Arbeitsvorgänge zeitlich zueinander genau und in dem erforderlichen Maße ablaufen kön nen. Diese Steuereinrichtung kann beispielsweise ein Rechengerät oder auch einen sog. Mikroprozessor und entsprechende Hilfsgeräte umfassen.

Die vordere Kante des Trennelementes ist vorzugsweise angeschrägt, so daß mindestens eine die Bahn oder die Schuppe trennende Spitze oder Schneide entsteht. Es ist aber ebenfalls möglich, auch mehrere schneidenartige Spitzen an der schneidenden Kante des Trennelementes vorzusehen, insbesondere dann, wenn in Blickrichtung der Figuren 1 bis 3 mehrere Schuppen gleichzeitig hintereinanderliegen. Daneben ist es ebenfalls möglich, Merkmale auch des dritten Ausführungsbeispiels mit denjenigen der ersten beiden Ausführungsbeispiele bei Bedarf wahlweise zu vereinigen.

1 Bahn
2 Zickzack-Falzapparat
3 Kanal
4 Kanal
5 Kurbel
6 Kurbel
7 Pfeil
8 Seitenwand
9 Knickstelle
10 Knickstelle
11 Falzspirale
12 Falzspirale
13 Schuppe
14 Band
15 Band
16 Band
17 Leitwalze
18 Leitwalze
19 Leitwalze
20 Leitwalze
21 Band
22 Leitwalze
23 Leitwalze
24 Schwenkhebel
25 Druckmittelzylinder
26 Pfeil
27 Traverse
28 Traverse
29 Hilfsseitenwand
30 Welle
31 Welle
32 Kettenrad
33 Kettenrad
34 Kette
35 Kettenrad
36 Zapfen
37 Klappe
38 erster Hebelarm
39 zweiter Hebelarm
40 Kurvenrolle
41 Kurve
42 Fangtrichter
43 Traverse
44 Halterung
45 Stachelband
46 Pfeil
47 Stachel
48 Trennelement
49 Abdeckung
50 Zwickel
51 freier Raum
52 Schneide
53 Senkrechte
54 Teil
55 Bewegungsbahn
56
57
58
59
60 Leitwalze
61 Leitwalze
62 Leitwalze
63 Leitwalze
64 Leitwalze
65 Zapfen
66 Schlitten, Wagen o. dgl.
67 Führung
68 Leitwalze, Leitrolle
69 Leitwalze, Leitrolle
70 Halterung
71 Druckmittelzylinder
72 Pfeil
73 Leitwalze
74 Walze
75 Halterung
76 Zapfen
77 Halteeinrichtung
78 Druckmittelzylinder
79 Scharniergelenk
80 Scharniergelenk
81 Pfeil
82 Winkel
83 Achse
84 Bewegungsbahn
85 Bewegungsbahn
86 1. Teil der Leiteinrichtung
87 Leiteinrichtung
88 Klappe
89 Druckmittelzylinder
90 Punkt
91 Bandgruppe
92 Bandgruppe
93 Bandgruppe
94 Walze
95 Walze
96 Walze
97 Walze
98 Walze
99 Schuppe
100 Gestell
100 a Seitenrahmen
100 b Seitenrahmen
101 Gleitstein
102 Schwenkhebel
103 Schraube
104 Punkt
105 Lager
106 Bänder
107 Leitwalze/Leitrolle
108 Leitwalze/Leitrolle
109 Leitwalze/Leitrolle
110 Leitwalze/Leitrolle
111 Leitwalze/Leitrolle
112 Feder
113 Traverse
114 Schwenkhebel
115 Achse
116 Hilfsseitenwand
117 Hilfsseitenwand
118 Druckmittelzylinder
119 Anlenkpunkt
120 Anlenkpunkt
121 Lagerung
122 Lagerung
123 Führung
124 Führung
125 Kette
126 Anlenkpunkt
127 Anlenkpunkt
128 Kettenrad
129 Kettenrad
130 Motor
131 Pfeil
132 Geradführung
133 Halteeinrichtung
133 a Seitenwand der Halteeinrichtung
133 b Seitenwand der Halteeinrichtung
134 Rollen
135 Rollen
136 exzentrisch gelagerte Rolle
137 Führung
138 Ergänzungsteil
139 Kette
140 Kettenrad
141 Kettenrad
142 Kettenrad
143 Schrittmotor
144 Langloch
145 Langloch
146 Schraube
147 Schraube
148 Seitenwand
149 Seitenwand
150 Halterung (für das Trennelement)
151 Einstellschraube
152 Traverse
153 Rundtraverse
154 weitere Hilfsseitenwand
155 weitere Hilfsseitenwand
156 Führung
157 Führung
158 Seitenwand
159 Seitenwand
160 Traktor
161 Traktor
162 Trennelement
163 Pfeil
164 Druckmittelzylinder
165 Führung
166 Führung
167 Führung
168 Führung
169 Gelenk
170 Obergreifer
171 Untergreifer
172 Druckmittelzylinder
173 Gelenk
174 Gelenk
175 Halteplatte
176 Exzenter

## Patentansprüche

1. Einrichtung zum Durchtrennen einer einen Zickzack-Falzapparat (2) verlassenden zickzackförmig gefalzten endlosen Bahn (1) mit einem zwischen die zickzackförmig aufeinanderliegenden Abschnitte der endlosen Bahn bewegbaren Trennelement (48), gekennzeichnet durch eine den Zickzack-Falzapparat (2) verlassende Schuppe (13) von gefalzten Abschnitten der Bahn (1), mindestens zwei die Schuppe (13) fördernde und unterstützende, gestellfest drehbar gelagerte Bandsysteme (14,15,16,21), wobei das eine (21) gegenüber dem anderen (14, 15, 16) heb- und senkbar ist, eine nichtgeradlinige Bewegungsbahn (84, 85) der Schneide des Trennelementes (48), wobei mindestens ein Teil der Bewegungsbahn (55, 84, 85) im wesentlichen tangential zwichen zwei aufeinanderliegenden Abschnitten der zickzackgefalzten Schuppe (13) liegt und eine Leiteinrichtung (49, 45, 86, 87, 88) für das Trennelement (48), welche um eine oberhalb der Schuppe (13) maschinenfeste und quer zur Laufrichtung (26) der Schuppe (13) angeordnete Achse (43, 76) schwenkbar gelagert ist.

2. Einrichtung nach Anspruch 1, gekennzeichnet durch mindestens eine auf mindestens einer ihrerseits umlaufenden Halterung (34, 36) verschwenkbar befestigte Klappe (37) zum Vormarkieren einer späteren Trennstelle und unterschiedliche Geschwindigkeiten der Bänder (14-17, 21) der beiden Bandsysteme.

3. Einrichtung nach den Ansprüchen 1 und 2, dadurch gekennzeichnet, daß die Halterung (34, 36) der Klappen aus mindestens einer umlaufenden Kette (34) besteht.

4. Einrichtung nach den Ansprüchen 1 bis 3, gekennzeichnet durch mindestens eine die Klappen (37) steuernde Kurvenführung (41).

5. Einrichtung nach den Ansprüchen 1 bis 4, dadurch gekennzeichnet, daß der Weg der umlaufenden Kette (34) von der Kontur der Kurvenführung (41) verschieden ist.

6. Einrichtung nach Anspruch 1, gekennzeichnet durch eine zumindest jeweils einen Teil der zickzackförmig gefalzten Schuppe/Bahn (13, 1) unterstützende, zwei Bandsysteme (14 16, 21) enthaltende Bänderführung, unterschiedliche Geschwindigkeiten der beiden Bandsysteme 14 - 16, 21), eine Leiteinrichtung (45, 49, 86 - 88) für das Trennelement (48), wobei mindestens ein Teil der Leiteinrichtung (45, 49, 86 - 88) einstellbar ist.

7. Einrichtung nach den Ansprüchen 1 und 6, gekennzeichnet durch eine Wickeleinrichtung (74) zum Auf- und Abwickeln des Trennelementes (48).

8. Einrichtung nach den Ansprüchen 1, 6 und 7, gekennzeichnet durch eine in dem Maschinengesteil fensterartig schwenkbar gelagerte Halteeinrichtung (77) für das Trennelement (48) und dessen Wickeleinrichtung (74).

9. Einrichtung nach Anspruch 6, gekennzeichnet durch je eine Einstelleinrichtung (78, 89) für Trennelement (48) und Leiteinrichtung (45, 49, 86 - 88).

10. Einrichtung nach den Ansprüchen 1 und 6, dadurch gekennzeichnet, daß das Trennelement (48) flexibel ist.

11. Einrichtung zum Durchtrennen einer einen Zickzack-Falzapparat (2) verlassenden zickzackförmig gefalzten endlosen Bahn (1) mit einem zwischen die zickzackförmig aufeinanderliegenden Abschnitte der endlosen Bahn bewegbaren Trennelement (162), gekennzeichnet durch eine den Zickzack-Falzapparat (2) verlassende Schuppe (99) von gefalzten Abschnitten der Bahn (1), mindestens zwei die Schuppe (99) fördernde und unterstützende, gestellfest drehbar gelagerte Bandsysteme (91, 92, 93,106), wobei mindestens ein Teil des einen (106) gegenüber einem Teil des anderen (93) heb- und senkbar ist, eine geradlinige zur Bewegungsbahn der Schuppe (99) in einem spitzen Winkel angeordnete Bewegungsbahn (163) der Schneide des Trennelementes (162), wobei mindstens ein Teil der Bewegungsbahn im wesentlichen tangential zwischen zwei aufeinanderliegenden Abschnitten der zickzackgefalzten Schuppe (99) liegt und eine Leiteinrichtung (133, 150, 165 bis 167) für das Trennelement (162), welche entlang einer zu dem Weg der Schuppe im wesentlichen parallel angeordneten, maschinenfesten Führung (132, 137) im wesentlichen in Laufrichtung der Schuppe (99) verschiebbar gelagert ist.

12. Einrichtung nach Anspruch 11, gekennzeichnet durch eine zumindest jeweils einen Teil der zickzackförmig gefalzten Schuppe/Bahn (99) unterstützende, zwei Bandsysteme (91 bis 93, 106) enthaltende Bänderführung, unterschiedliche Geschwindigkeiten der beiden Bandsysteme (91 bis 93, 106), eine Leiteinrichtung (148 bis 150, 165 bis 167) für das Trennelement (162), wobei mindestens ein Teil der Leiteinrichtung (148 bis 150, 165 bis 167) einstellbar ist.

13. Einrichtung nach den Ansprüchen 11 und 12, gekennzeichnet durch eine an der verschiebbaren Halterung (133) fensterartig schwenkbar gelagerte Halteeinrichtung (150) für das Trennelement (162).

14. Einrichtung nach Ansprüch 11 und 12, gekennzeichnet durch je eine Einstelleinrichtung (146, 147, 151, 164) für Trennelement (162) und Leiteinrichtung (148 bis 150, 165 bis 167).

15. Einrichtung nach den Ansprüchen 11 bis 14, dadurch gekennzeichnet, daß das Trennelement (162) flexibel ist.

16. Einrichtung nach den Ansprüchen 1 und 11, gekennzeichnet durch mindestens einen mindestens eine Abknickstelle der zu einer Schuppe (99) abgeknickten Bahn (1) erfassenden,bei Bedarf schließbaren Greifer (170, 171), wobei der Greifer (170, 171) an dem der Schuppe (99) zugekehrten Ende der Halterung (150) für die Leiteinrichtung (148 bis 150, 165 bis 167) des Trennelementes (162) befestigt ist.

17. Einrichtung nach den Ansprüchen 1 und 11, gekennzeichnet durch im wesentlichen spielfreie Befestigung der Halteeinrichtungen und Halterungen an den jeweils unterstützenden Maschinenteilen.

## Claims

1. Device for severing a zigzag-folded endles web (1) leaving a zigzag folding device (2) by means of a severing element (48) movable between the portions of the endless web which rest of one another in zigzag form, characterized by a stream (13) of folded portions of the web (1) leaving the zigzag folding device (2), by at least two band systems (14, 15, 16, 21) conveying and supporting the stream (13) and rotatably mounted fixedly relative to the frame, one (21) being raisable and lowerable in relation to the other (14, 15, 16), by a non-rectilinear path of movement (84, 85) of the cutter of the severing element (48), at least part of the path of movement (55, 84, 85) being essentially tangential between two portions of the zigzag-folded, stream (13) lying on one another, and by a guide device (49, 45, 86, 87, 88) for the severing element (48) which ia mounted pivotably about an axle (43, 76) arranged above the stream (13) fixedly relative to the machine and transversely relative to the running direction (26) of the stream (13).

2. Device according to Claim 1, caracterized by at least one flap (37) which is fastened pivotably to at least one itself rotating mounting (34, 36) and which is intended for premarking a, subsequent severing point, and by different speeds of the bands (14-17, 21) of the two band systems.

3. Device according to Claims 1 and 2, characterized in that the mounting (34, 36) of the flaps consists of at least one rotating chain (34).

4. Device according to Claims 1 to 3, characterized by at least one cam guide (41) controlling the flaps (34).

5. Device according to Claims 1 to 4, characterized in that the path of the rotating chain (34) is different from the contour of the cam guide (41).

6. Device according to Claim 1, characterized by a band guide respectively supporting at least part of the zigzag-folded stream/web (13, 1) and containing two band systems (14-16, 21), by different speeds of the two band systems (14-16, 21), and by a guide device (45, 49, 86-88) for the severing element (48), at least part of the guide device (45, 49, 86-88) being adjustable.

7. Device according to Claims 1 and 6, characterized by a winding device (74) for winding up and unwinding the severing element (48).

8. Device according to Claims 1, 6 and 7, characterized by a retaining device (77) pivotably mounted in a window-like manner in the machine frame and intended for the severing element (48) and for its winding device (74).

9. Device according to Claim 6, characterized by an adjusting device (78, 89) each for the severing element (48) and for the guide device (45, 49, 86-88).

10. Device according to Claims 1 and 6, characterized in that the severing element (48) is flexible.

11. Device for severing a zigzag-folded endless web (1) leaving a zigzag folding device (2) by means of a severing element (162) movable between the portions of the endless web resting on one another in zigzag form, characterized by a stream (99) of folded portions of the web (1) leaving the zigzag folding device (2), by at least two band systems (91, 92, 93, 106) conveying and supporting the stream (99) and rotatably mounted fixedly relative to the frame, at least part of one (106) being raisable and lowerable in relation to part of the other (93), by a rectilinear path of movement (163) of the cutter of the severing element (162) arranged at an acute angle to the path of movement of the stream (99), at least part of the path of movement being essentially tangential between two portions of the zigzag-folded stream (99) lying on one another, and by a guide device (133, 150, 165 to 167) or the severing element (162) which is mounted displaceably, essentially in the running direction of the stream (99), along a guide (132, 137) arranged essentially parallel to the path of the stream and fixed to the machine.

12. Device according to Claim 11, characterized by a band guide respectively supporting at least part of the zigzag-folded stream/web (99) and containing two band systems (91 to 93, 106), by different speeds of the two band systems (91 to 93, 101), and by a guide device (148 to 150, 165 to 167) for the severing element (162), at least part of the guide device (148 to 150, 165 to 167) being adjustable.

13. Device according to Claims 11 and 12, characterized by a retaining device (150) pivotably mounted in a window-like manner on the displaceable mounting (133) and intended for the severing element (162).

14. Device according to Claims 11 and 12, characterized by an adjusting device (146, 147, 151, 164) each for severing element (162) and guide device (148 to 150, 165 to 167).

15. Device according to Claims 11 to 14, characterized in that the severing element (162) is flexible.

16. Device according to Claims 1 and 11, characterized by at least one gripper (170, 171) which detects at least one bending point of the web (1) bent to form a stream (99) and which is closable as required, the gripper (170, 171) being fastened to that end of the mounting (150) for the guide device (148 to 150, 165 to 167) of the severing element (162) which faces the stream (99).

17. Device according to Claims 1 and 11, characterized by an essentially play-free fastening of the retaining devices and mountings to the respective supporting machine parts.

## Revendications

1. Dispositif de découpe d'une bande (1) sans fin pliée en accordéon, à la sortie d'une plieuse en accordéon (2), avec un organe de découpe (48) mobile entre les éléments en accordéon, disposés les uns au dessus des autres, de la bande sans fin, caractérisé par une rame (13), constituée d'éléments pliés de la bande (1), quittant la plieuse en accordéon (2), par au moins deux systèmes de bandes (14, 15, 16, 21) montés tournant solidaires du châssis, débitant et supportant la rame (13), l'un de ces système (21) pouvant s'élever ou s'abaisser par rapport aux autres systèmes (14, 15, 16), par un trajet de déplacement (84, 85), non en ligne droite, du couteau de l'organe de découpe (48), au moins une partie du trajet de déplacement (55, 84, 85) se trouvant essentiellement disposé tangentiellement entre deux éléments situés l'un au dessus de l'autre de la rame pliée en accordéon (13) et par un dispositif de guidage (49, 45, 86, 87, 88) pour l'organe de découpe (48), dispositif qui est monté basculant autour d'un axe (43, 76) disposé au dessus de la rame (13), de façon solidaire de la machine et perpendiculairement à la direction de circulation (26) de la rame (13).

2. Dispositif suivant la revendication 1, caractérisé par au moins un volet (37) fixé basculant sur au moins une fixation (34, 36) circulant de son côté, pour marquer une position de découpe ultérieur et par des vitesses différentes les bandes (14-17, 21) des deux systèmes de bande.

3. Dispositif, suivant les revendications 1 et 2, caractérisé en ce que la fixation (34, 36) des volets est constituée d'au moins une chaîne sans fin (34).

4. Dispositif suivant les revendications 1 à 3, caractérisé par au moins un guide courbe (41) commandant les volets (37).

5. Dispositif suivant les revendications 1 à 4, caractérisé en ce que le parcours de la chaîne sans fin (34) est différent du contour du guide courbe (41).

6. Dispositif suivant la revendication 1, caractérisé par un guide à bandes comportant au moins deux systèmes de bande (14-16, 21) et supportant: chacun au moins une partie de la rame ou de la bande de papier (13, 1), par différentes vitesses des deux systèmes de bandes (14-16, 21), par un dispositif de guidage (45, 41, 86-88) pour l'organe de découpe (48), au moins une partie du dispositif de guidage (45, 49, 86-88) étant réglable.

7. Dispositif suivant les revendications 1 et 6, caractérisé par un dispositif d'enroulement (74) pour enrouler et dérouler l'organe de découpe (48).

8. Dispositif suivant les revendications 1, 6 et 7, caractérisé par un dispositif de fixation (77) pour l'organe de découpe (48) et son dispositif d'enroulement (74), monté sur palier dans le bâti de la machine, orientable comme une fenêtre.

9. Dispositif suivant la revendication 6, caractérisé chaque fois par un dispositif de réglage (78, 89) pour l'organe de découpe (48) et le dispositif de guidage (45, 49, 86-88).

10. Dispositif suivant les revendications 1 et 6, caractérisé en ce que l'organe de découpe (48) est flexible.

11. Dispositif de découpe d'une bande (1) sans fin pliée en accordéon, à la sortie d'une plieuse en accordéon (2), avec un organe de découpe (162) mobile entre les éléments en accordéon, disposés les uns au dessus des autres, de la bande sans fin, caractérisé par une rame (99), constituée d'éléments pliés de la bande (1), quittant la plieuse en accordéon (2), par au moins deux systèmes de bandes (91, 92, 93, 106) montés tournant solidaires du châssis, débitant et supportant la rame (99), au moins une partie de l'un de ces système (106) pouvant s'élever ou s'abaisser par rapport à une partie de l'autre (93), par un trajet de déplacement (163) situé, dans un angle aigu, en ligne droite par rapport au trajet de déplacement de la rame (99), du couteau de l'organe de découpe (162), au moins une partie du trajet de déplacement se trouvant essentiellement disposé tangentiellement entre deux éléments situés l'un au dessus de l'autre de la rame pliée en accordéon (99) et par un dispositif de guidagè (133, 150, 165 à 167) pour l'organe de découpe (162), dispositif qui est monté coulissant le long d'un guidage (132, 137) essentiellement dans la direction de circulation de la rame (99).

12. Dispositif suivant la revendication 11, caractérisé par un guide à bandes comportant au moins deux systèmes de bandes (91-93, 106) et supportant chacun au moins une partie de la rame ou de la bande de papier (99) par des vitesses différentes des deux systèmes de bandes (91-93, 106), par un dispositif de guidage (148 à 150, 165 à 167) pour l'organe de découpe (162), au moins une partie du dispositif de guidage (148 à 150, 165 à 167) étant réglable.

13. Dispostif suivant les revendications 11 et 12, caractérisé par un dispositif de fixation (150) pour l'organe de découpe (162), monté basculant comme une fenêtre sur la fixation coulissante (133).

14. Dispositif suivant les revendications 11 et 12, caractérisé chaque fois par un dispositif de réglage (146,147,151,164) pour l'organe de découpe (162) et le dispositif de guidage (148 à 150,165 à 167).

15. Dispositif suivant les revendications 11 à 14, caractérisé en ce que l'organe de découpe (162) est flexible.

16. Dispositif suivant les revendications 1 et 11, caractérisé par au moins une pince (170, 171) pouvant être fermée en cas de besoin, venant saisir au moins un point de pliage de la bande (1) pliée suivant une rame (99), la pince (170, 171) étant fixée à l'extrémité, tournée vers la rame (99), de la fixation (150) pour le dispositif de guidage (148 à 150,165 à 167) de l'organe de découpe (162).

17. Dispositif suivant les revendications 1 et 11, caractérisé par la fixation, essentiellement sans jeu, des dispositifs de fixation et des supports, sur les parties de la machine qui supportent chacun d'eux.
